# FASCICULE DE BREVET EUROPEEN

(11) **EP 0 429 736 B1**
(45) Date de publication et mention de la délivrance du brevet: **27.04.1994**
(21) Numéro de dépôt: 89460042.8
(22) Date de dépôt: 28.11.1989
(51) Int. Cl.: A62C 31/12, B05B 7/04

(54) **Lance de projection d'un mélange de fluides**
Spritzlanze eines Flüssigkeitsgemisches
Spraying nozzle for a mixture of fluids

(43) Date de publication de la demande: 05.06.1991
(73) Titulaire: Le Grouyellec, André, F-56430 Grandchamp (FR)
(72) Inventeur: Le Grouyellec, André, F-56430 Grandchamp (FR)
(74) Mandataire: Le Guen, Louis François

(56) Documents cités:
- EP-A- 0 083 485
- FR-A- 2 062 295
- FR-A- 2 636 545

## Description

La présente invention concerne une lance de projection d'un mélange de fluides et, plus particulièrement un mélange d'eau avec un ou plusieurs autres liquides ou gaz.

On sait que les lances à eau sont utilisées principalement pour éteindre les incendies. L'eau a un pouvoir extincteur certain dans de nombreux types d'incendie. On recherche maintenant à améliorer son pouvoir extincteur en utilisant des mélanges, tels que des mélanges d'eau et de produits chlorofluorés, etc.

Les lances à eau sont également utilisées dans des opérations de maintien de l'ordre et, dans ce cas, on recherche à ajouter à l'eau des produits lacrymogènes ou ayant un pouvoir incapacitant. Des lances à mélange de fluides peuvent, par ailleurs, être utilisées dans l'industrie chimique et pour des opérations de nettoyage, de décontamination, etc.

La lance de mélange liquide, suivant l'invention telle que décrite dans la rev. 1, est prévue pour répondre à deux conditions: d'une part, projeter un jet efficace à grande distance et, d'autre part, réaliser instantanément un mélange homogène de liquides.

En ce qui concerne la réalisation du mélange, il est connu de préparer des mélanges de fluides avant l'admission dans des lances à incendie projetant des produits moussants à grand pouvoir extincteur. A titre d'exemples, de telles lances sont décrites dans les documents EP-A-119 527 et FR-A-2 359 648. Ces systèmes présentent l'inconvénient de nécessiter deux dispositifs séparés: le mélangeur et la lance, ce qui rend l'ensemble plus encombrant. De plus, certains mélanges ne sont stables qu'un court instant et il est donc nécessaire de ne les préparer qu'au dernier moment. A cet effet, on a déjà proposé d'utiliser l'effet de dépression créé par un jet d'eau pour entraîner un autre fluide à mélanger. A cet égard, on pourra, par exemple, se reporter au document FR-2 459 679. En pratique, étant donné la difficulté d'obtenir une dépression constante, il est difficile d'obtenir des mélanges de composition constante et homogène dépassant 5%.

En ce qui concerne l'efficacité du jet, on a déjà cherché à améliorer la contention transversale du jet. A titre d'exemple d'ajutage conçu à cet effet, on pourra se reporter au document FR-A-2 359 648. Ce type d'ajutage crée une perte de charge limitant la distance à laquelle le jet est encore efficace.

Un autre exemple de l'art antérieur est donné dans EP-A-0 083 485.

Suivant une caractéristique de l'invention, il est prévu une lance de projection d'un mélange de fluides comprenant une tubulure d'entrée de liquide principal suivie d'une première chambre à parois interne et externe coniques divergentes, la paroi externe prolongeant la tubulure d'entrée et la paroi interne ayant son sommet en face de l'axe de la tubulure, ladite paroi externe étant percée de trous par lesquels au moins un fluide additionnel est projeté dans ladite première chambre, laquelle communique par d'autres trous pratiquement longitudinaux percés dans la périphérie de la base de ladite paroi interne avec une seconde chambre limitée par une paroi latérale conique convergente qui débouche dans un tubulure de sortie relativement longue.

Suivant une autre caractéristique, l'intervalle périphérique entre les parois interne et externe coniques de la première chambre est fermé par une virole cylindrique.

Suivant une autre caractéristique, la paroi latérale conique de la seconde chambre comporte deux troncs de cône d'angles au sommet décroissant de l'entrée vers la sortie.

Suivant une autre caractéristique, la tubulure de sortie de la lance est entourée d'une manche de passage d'air dont le diamètre, au-delà de la sortie de ladite tubulure de sortie, se réduit rapidement jusqu'à une valeur légèrement supérieure à celle du diamètre de la tubulure de sortie.

Les caractéristiques de l'invention mentionnées ci-dessus, ainsi que d'autres, apparaîtront plus clairement à la lecture de la description suivante d'exemples de réalisation, ladite description étant faite en relation avec les dessins joints, parmi lesquels:
la Fig. 1 est une vue en coupe longitudinale d'une lance à fluide suivant l'invention, et
la Fig. 2 est une vue en coupe schématique d'une variante de la lance de la Fig. 1.

La lance de la Fig. 1 comprend une pièce d'entrée 1, une pièce intermédiaire 2 et une pièce de sortie 3. La pièce d'entrée 1 comporte une partie a surface interne cylindrique 4 suivie d'une partie à surface interne conique 5, le cône de la partie 5 étant divergent, en considérant le sens de l'écoulement indiqué par les flèches F. La partie cylindrique 4 est prévue pour être reliée à une canalisation d'eau sous pression, non montrée. La partie conique 5 est percée d'un certain nombre de trous 6 qui sont prévus pour être reliés à une source de fluide à mélanger à l'eau, que l'on décrira plus en détail dans la suite.

La pièce intermédiaire 2 est conique intérieurement et extérieurement, les pointes des cônes étant tournées vers celui du cône de la partie 5. La surface amont 7 de la pièce 2 a un angle au sommet sensiblement égal à celui de la partie 5 comme sa surface aval 8. La base 9 de la pièce conique 2 a la forme d'une couronne circulaire percée de trous longitudinaux 10. Dans l'exemple décrit, le bord de la couronne 9 est relié à la base de la partie 5 de la pièce 1 par une partie cylindrique 11 qui sert à limiter transversalement une première chambre conique divergente A dans laquelle l'eau entrant par la partie 4 se mélange avec le fluide sortant des trous 6.

La pièce de sortie 3 comprend une partie cylindrique 12 qui entoure la couronne 9, une partie conique convergente 13 et une partie cylindrique 14. La chambre B, entre la surface conique divergente 8 et la partie conique convergente 13 crée une turbulence qui assure un mélange homogène de l'eau et du fluide additionnel qui sort, à grande vitesse, par la partie 14.

La somme des sections transversales des trous 10 est sensiblement égale à la somme de la section transversale du trou 4 et de celle des trous 6. Ainsi, on ne crée pas de pertes de charge au cours de l'opération de mélange des fluides. Par contre, la section transversale de la partie 14 est inférieure à cette somme pour imprimer une grande vitesse au fluide sortant de la lance.

Dans l'exemple décrit, autour du cylindre 11, est prévue une virole cylindrique 15 qui est filetée extérieurement à ses deux extrémités, pour y visser, d'une part, la surface interne taraudée de la partie 12 de la pièce 3 et, d'autre part, la surface interne taraudée de la cuvette 16 d'une pièce annulaire 17 servant à l'alimentation en fluide destiné à passer par les trous 6. La partie centrale du fond de la cuvette 16 est percée d'un trou qui permet d' enfiler le manchon 17 sur la surface externe de la partie cylindrique 4 de la pièce d'entrée 1, laquelle présente un épaulement 18 contre lequel vient s'appuyer le manchon 17 pour assurer l'étanchéité d'une chambre annulaire C limitée d'une part par le fond de la cuvette 16, par la virole 15 et la surface externe de la partie conique 5. Un trou 19 est encore prévu dans le manchon 17 pour faire communiquer la chambre C avec la canalisation d'amenée du fluide additionnel. Bien entendu,les trous 6 débouchent dans la chambre C.

La partie cylindrique 12 de la pièce de sortie 3 présente également un épaulement annulaire 20 qui vient en contact avec la surface aval de la couronne 9 quand on visse la pièce 3 sur la virole 15. Ainsi, l'ensemble des pièces 1 et 2 se trouve longitudinalement bloqué entre les épaulements 18 et 20. Aux lignes de contact entre les différentes pièces, on coule des joints en plastique pour parfaire l'étanchéité.

A titre d'exemple, on a fait des essais avec une lance dans laquelle l'eau entrait dans la chambre A à une pression de 14 bars et le fluide additionnel, par exemple un liquide lacrymogène, était appliqué à l'entrée 19 à une pression de 18 à 20 bars. Le diamètre interne de la partie 4 était de 38 mm, celui de la partie 12 de 100 mm et celui de la partie 14 de 23 mm, la longueur totale était de 407 mm, le demi-angle au sommet des cônes 2 et 5 était de 28°, le nombre des trous 6 était de 18 et leur diamètre de 4 mm, le nombre des trous 10 était de 14 et leur diamètre de 10 mm. Dans ces conditions, on avait 10 % de produit additionnel dans la composition homogène du mélange et la portée de la lance était de 40 à 60 m selon l'angle d'inclinaison.

Le fonctionnement de la lance est le suivant. L'eau entrant par la tubulure 4 subit un ralentissement et un changement de direction à la rencontre du cône 2. Donc, son écoulement devient turbulent et le fluide additionnel sortant par un grand nombre de trous 6 répartis uniformément commence à se mélanger à l'eau. Le passage du prémélange par les trous 10 accentue l'homogénéité du mélange qui s'achève dans la chambre B où le mélange reprend de la vitesse pour s'écouler dans le canon 14 en mode turbulent.

On notera que, à la Fig. 1, on a prévu que la partie 13, qui définit la chambre B entre les trous 10 et le canon 14, a une surface interne se composant de deux cônes, créant ainsi deux arêtes circulaires. Cela a pour effet de conserver un bon de degré de turbulence à l'écoulement. Une seule arête circulaire à l'entrée du canon peut entraîner un régime trop turbulent qui tend à créer un jet se dispersant trop vite. Un passage de la chambre B au canon trop progressif ou "lisse" peut entraîner un écoulement quasi-laminaire au détriment de l'homogénéité du mélange dans le jet à cause des différences de densités de l'eau et du liquide additionnel.

Dans la variante de lance représentée schématiquement à la Fig. 2, on a utilisé les mêmes références numériques pour désigner les mêmes pièces qu'à la Fig. 1. On a ajouté une autre chambre annulaire C′ dans laquelle on peut admettre un second fluide additionnel, sous forme liquide ou gazeuse. Cette chambre C′ est reliée à une tubulure d'entrée 19′, semblable à 19, et des trous 6′ d'entrée dans la chambre A jouent le même rôle que les trous 6. Cette lance permet d'ajouter par exemple de l'air au mélange liquide que l'on obtient avec la lance de la Fig. 1.

Dans cette variante, le canon 14 est entouré d'une manche 21, de plus grand diamètre, qui se prolonge au-delà du canon par un canon auxiliaire 22 dont le diamètre est légèrement supérieur à celui du canon 14. Une partie conique 23 établit la liaison entre la manche 21 et le canon auxiliaire 22. La manche 21 est ouverte à l'arrière si bien que de l'air y est aspiré, lequel va former une sorte de gaine gazeuse qui évite au jet de liquide sortant du canon 14 de toucher les parois du canon auxiliaire 22. Cela permet de prévoir un canon 14 plus court et donc de réduire les frottements du jet liquide, ce qui améliore la concentration du jet final.

On notera que la lance de projection ne comprend aucune pièce mobile, ce qui la rend très simple et très fiable. Dans l'exemple de réalisation qui a fait l'objet d'une expérimentation mentionnée plus haut, les différentes pièces de la lance étaient en acier inoxydable, mais tout ou partie de la lance pourrait être en matière plastique appropriée.

## Revendications

1. Lance de projection d'un mélange de fluides comprenant une tubulare d'entrée (4) de liquide principal suivie d'une première chambre (A) et une seconde chambre (B), la première chambre (A) ayant une parois interne (2) et une parois externe (5), ladite paroi externe (5) étant percée de trous (6) par lesquels au moins un fluide additionnel est projeté dans ladite première chambre (A), caractérisée en ce que les parois interne (2) et externe (5) de la première chambre (1) sont coniques divergentes, la paroi externe (5) prolongeant la tubulare d'entrée (4) et la paroi interne (2) ayant son sommet en face de l'axe de la tubulure d'entrée (4); la chambre (A) communique par d'autres trous (10) pratiquement longitudinaux percés dans la périphérie de la base (9) de ladite paroi interne (2) avec une seconde chambre (B) limitée par une paroi latérale conique (13) convergente qui débouche dans un tubulure de sortie (14) relativement longue.

2. Lance à fluide selon la revendication 1, caractérisée en ce que l'intervalle périphérique entre les parois interne (2) et externe (5) coniques de la première chambre (A) est fermé par une virole cylindrique (15).

3. Lance à fluide selon la revendication 1 ou 2, caractérisée en ce que la paroi latérale conique (13) de la seconde chambre (B) comporte deux troncs de cône d'angles au sommet décroissant de l'entrée vers la tubulure de sortie (14).

4. Lance à fluide selon l'une des revendications 1 à 3, caractérisée en ce que la tubulure de sortie (14) de la lance est entourée d'une manche de passage d'air (21) dont le diamètre, au-delà de la sortie de ladite tubulure de sortie (14), se réduit rapidement jusqu'à une valeur légèrement supérieure à celle du diamètre de la tubulure de sortie (14).

## Claims

1. Lance for projecting a mixture of fluids comprising an inlet tube (4) for the principal liquid followed by a 1st chamber A and a second chamber B, internal wall (2) and an external wall (5) the said external wall (5) being pierced by holes (6) through which atleast one additional fluid is projected into the first chamber (A), characterized in that the internal wall (2) and external wall (5) elongating the inlet tube (4) and the internal wall (2) having its summit opposite the axis of the inlet tube (4); the chamber A communicates via other holes (10) pierced practically longitudinally around the periphery of the base (9) of the said internal wall (2) with a second chamber B limited by a lateral conically converging wall (13) which emerges in the relatively long tubular outlet (14).

2. Fluid lance in accordance with claim 1, characterized in that the peripheral space between internal and external conical walls (2) and (5) respectively of the 1st chamber A is closed by a collar (15).

3. Fluid lance in accordance with claims 1 or 2 characterized in that the lateral conical wall (13) of the second chamber (13) comprises two cone bodies the apex angles of which decrease from the inlet towards the tubular outlet (4).

4. Fluid lance according to one of the claims 1-3, characterized in that the tubular outlet (11) of the lance is surrounded by a channel (21) for the passage of air the diameter of which, beyond the outlet of the said tubular outlet (14), reduces rapidly until it is slightly bigger than that of the exit tube (14).

## Patentansprüche

1. Spritzlanze für ein Flüssigkeitsgemisch, bestehend aus einem Eintrittsstutzen (4) für die Hauptflüssigkeit, an welchen sich eine erste Kammer (A) und eine zweite Kammer (B) anschliessen, mit einer Innenwand (2) und einer Außenwand (5), wobei diese Außenwand mit Bohrungen (6) versehen ist, durch welche zumindest ein zusätzliches Fluid in die erste Kammer (A) eingeleitet wird, dadurch gekennzeichnet, daß die Innenwand (2) und die Außenwand (5) der ersten Kammer (A) konisch divergierend ausgebildet sind, daß die Außenwand (5) die Verlängerung des Etrittsstutzens (4) bildet und die Spitze der Innenwand (2) der Achse des Eintrittsstutzens (4) gegenüberliegt und daß die Kammer (A) über weitere, praktisch in Längsrichtung verlaufende und am Umfang der Basis (9) der Innenwand (2) liegende Bohrungen (10) mit einer zweiten Kammer (B) verbunden ist, welche von einer konischen Seitenwand (13) begrenzt ist, die in einen relativ langen Austrittsstutzen (14) einmündet.

2. Lanze nach Anspruch 1, dadurch gekennzeichnet, daß der in Umfangsrichtung liegende Zwischenraum zwischen der konischen Innenwand (2) und der konischen Außenwand (5) der ersten Kammer (A) von einem zylinderförmigen Ring (15) abgeschlossen ist.

3. Lanze nach Anspruch 1 oder 2, dadurch gekennzeichnet, daß die konische Seitenwand (13) der zweiten Kammer (B) zwei kegelstumpfförmige Abschnitte aufweist, wobei die Winkel an der Spitze vom Eintritt in Richtung des Austrittsstutzens (14) in ihrer Größe abnehmen.

4. Lanze nach einem der Ansprüche 1 - 3, dadurch gekennzeichnet, daß der Austrittsstutzen (14) der Lanze von einer Muffe (21) für den Luftdurchtritt umgeben ist, deren Durchmesser jenseits des Austritts (14) schnell auf einen Wert abnimmt, der geringfügig großer ist als derjenige des Durchmessers des Austrittsstutzens (14).
